# EUROPÄISCHE PATENTANMELDUNG

(11) **EP 4 596 822 A1**
(43) Veröffentlichungstag der Anmeldung: **06.08.2025**
(21) Anmeldenummer: 24155504.4
(22) Anmeldetag: 02.02.2024
(51) Int. Cl.: E05D 15/10, E05F 1/16, E05F 15/632, E05F 17/00

(54) **SCHIEBETÜRVORRICHTUNG UND SCHIEBETÜR**

(71) Anmelder: Hawa Sliding Solutions AG, 8932 Mettmenstetten (CH)
(72) Erfinder: Urech, Cédric, 5036 Oberentfelden (CH)
(74) Vertreter: Rutz & Partner

(57) **Zusammenfassung**

Schiebetürvorrichtung (100) zum Abschliessen eines Türdurchgangs (90), der wenigstens einen Zugangsquerschnitt (901; 902) aufweist, mit einer Schiebetür (1), die mittels wenigstens einer Türlagervorrichtung (8) entlang einer Laufachse (x) verschiebbar gelagert ist, die entlang der Laufachse (x) in eine Schliessrichtung, die einer Öffnungsrichtung entgegengesetzt ist, bis zu einem Abschlusselement (91) verschiebbar ist, welches den Türdurchgang (90) und den wenigstens einen Zugangsquerschnitt (901; 902) einseitig begrenzt, und die einen Montagekörper (11) umfasst, der mit der Türlagervorrichtung (8) verbunden ist und der auf einer ersten Seite ein erstes Türelement (12A) oder auf einer ersten Seite ein erstes Türelement (12A) und auf einer zweiten Seite ein zweites Türelement (12B) gelenkig hält, von denen jedes aus einer Ruheposition nahe dem Montagekörper (11) nach aussen in eine Verschlussposition führbar ist, um den zugewandten Zugangsquerschnitt (901; 902) abzuschliessen. Erfindungsgemäss ist vorgesehen, dass der Montagekörper (11) mit wenigstens zwei Türhebelwerken (4T; 4B) ausgerüstet ist, die je eine Zentrallagervorrichtung (41) und für jedes der Türelemente (12A, 12B) je einen Türhebel (43) und eine Türelementlagervorrichtung (42) aufweisen, dass ein erstes Türhebelendstück (431) der Türhebel (43) in der zugehörigen Zentrallagervorrichtung (41) von einer Zentralwelle (4311) drehbar gehalten ist und dass ein zweites Türhebelendstück (432) der Türhebel (43) in der zugehörigen Türelementlagervorrichtung (42), die mit dem zugehörigen ersten oder zweiten Türelement (12A; 12B) verbunden ist, von einer Türelementwelle (432) drehbar gehalten ist, dass die Türhebel (43) der wenigstens zwei Türhebelwerke (4T; 4B) mit dem zugehörigen ersten oder ersten und zweiten Türelement (12A; 12B) in eine Drehrichtung gegen den Montagekörper (11) in die Ruheposition und aus der Ruheposition in eine entgegengesetzte Drehrichtung in die Verschlussposition drehbar sind, und dass die Schiebetür (1) auf einer dem Abschlusselement (91) zugewandten ersten Türstirnseite (121) mit wenigstens einer Supportvorrichtung (2; 5; 6) verbunden ist, welche dem Zusammenwirken mit dem Abschlusselement (91) und der Übertragung einer Rückstosskraft vom Abschlusselement (91) auf das das erste Türelement (12A) oder auf das erste und das zweite Türelement (12A; 12B) dient.

## Beschreibung

Die Erfindung betrifft eine Schiebetürvorrichtung mit einer Schiebetür, die entlang einer Laufachse einer Laufschiene verschiebbar ist und die wenigstens ein Türelement aufweist, das gegen einen Zugangsquerschnitt eines Türdurchgangs, der von der Laufachse beabstandet ist, bewegbar ist, um diesen abzuschliessen.

Die US9290977B2 offenbart eine Schiebetürvorrichtung mit einer Schiebetür, die entlang einer Laufschiene verschiebbar ist, die einen parallel zur Laufachse verlaufenden ersten Laufflächenabschnitt, entlang dem die Schiebetür in Richtung zu einer Türöffnung verschiebbar ist, und einen geneigt zur Laufachse verlaufenden zweiten Laufflächenabschnitt aufweist entlang dem die Schiebetür gegen die Türöffnung verschiebbar ist, aufweist.

Bei dieser Schiebetürvorrichtung sind in Abhängigkeit der Gegebenheiten am Installationsort jeweils entsprechend ausgestaltete Laufschienen bereitzustellen. Weiterhin sind an die Laufschiene angepasste Laufwerke vorzusehen.

Die JP2023035199A offenbart eine Schiebetürvorrichtung mit einer Schiebetür, die zwei Türelemente aufweist, die je mit der vorlaufenden Kante entlang einer Steuerkurve gegen eine entfernte Seite einer zugeordneten Türöffnung führbar und anschliessend mit der nachlaufenden Kante gegen die zugewandte Seite der Türöffnung drehbar sind. Bei diesem Vorgang erfahren die Türelemente zuerst eine Drehung in die eine Richtung und anschliessend eine Drehung in die andere Richtung. Nachteilig bei dieser Lösung ist der Bedarf der Steuerkurven, die wiederum an die Gegebenheiten am Installationsort anzupassen sind. Weiterhin ist der beschriebene Bewegungsablauf der Türelemente unerwünscht. Bei der Verschiebung der Türelemente entlang von Kurven in eine Verschlussposition sind die Elemente des Türrahmens und gegebenenfalls Dichtungselemente mit entsprechendem Aufwand derart auszugestalten, dass die Türelemente an der Kurve in die Verschlussposition gefahren werden können und eine zuverlässige Abdichtung resultiert.

Die JP7373407B2 offenbart eine Schiebetürvorrichtung mit einer Schiebetür, die von in einer Schiene geführten Laufwerken gehalten ist und die zwei Türelemente aufweist, die mittels Kreuzhebeln nach aussen verschiebbar sind. Von den mit einem der Türelemente verbundenen Endstücken der Kreuzhebel ist eines ortsfest aber drehbar und das andere mittels Rollen verschiebbar und drehbar in einer Schiene gehalten, die mit dem betreffenden Türelement verbunden ist. Die Kreuzhebel sind durch eine relativ lange Antriebswelle mit einem Antriebshebelwerk verbunden, welches vier Antriebshebel aufweist, die gegeneinander drehbar sind und durch gegenseitige Drehung einen Rhombus beliebiger Form bilden können. Die Antriebshebel eines ersten Hebelpaars sind durch die Antriebswelle miteinander verbunden. Die Antriebshebel eines zweiten Hebelpaars sind durch eine Stellwelle miteinander verbunden. Einer dieser Antriebshebel ist starr mit der Antriebswelle gekoppelt, sodass eine Drehung dieses Antriebshebels die Kreuzhebel betätigt. Die beiden Hebelpaare sind durch Verbindungshebel gelenkig miteinander verbunden. Durch eine Verschiebung der Stellwelle gegenüber der Antriebswelle wird das Antriebshebelwerk entsprechend betätigt und die Antriebswelle gedreht. Das Antriebshebelwerk ist mit einem Montagerahmen verbunden, der von Tragschienen verschiebbar gehalten ist, die mit den Laufwerken verbunden sind. Die Stellwelle ist durch ein Verbindungsteil mit einem der Laufwerke verbunden. Das Antriebshebelwerk ist somit zusammen mit dem Montagerahmen entlang den Tragschienen und dadurch relativ zu den Laufwerken verschiebbar, während die Stellwelle festgehalten ist. Durch eine Verschiebung des Montagerahmens relativ zu den Laufwerken gelingt es somit, das Antriebshebelwerk zu betätigen, die Kreuzhebel zu drehen und die Türelemente nach aussen zu verschieben, wenn die Türöffnung erreicht wird. Dazu ist am Türrahmen der Schiebetürvorrichtung, der die Türöffnung begrenzt, ein Greifer vorgesehen, auf den der Montagerahmen der Schiebetür trifft, wenn diese in Schliessrichtung gefahren wird. Dabei wird der Montagerahmen angehalten, während ein Teil der Schiebetür mit den Laufwerken noch weiter bewegt wird und die Antriebshebelwerke bei diesem Vorgang betätigt werden.

Diese Schiebetürvorrichtung ist daher ausserordentlich aufwendig ausgestaltet und mit hohen Herstellungskosten verbunden. Zur Betätigung der zahlreichen Vorrichtungsteile, die gegeneinander verschiebbar und/oder drehbar sind, ist zudem ein entsprechender Kraftaufwand erforderlich. Weiterhin sind die genannten Vorrichtungsteile in einem guten Betriebszustand zu halten, damit sich dieser Kraftaufwand nicht noch vergrössert. Gegebenenfalls ist eine regelmässige Wartung erforderlich. Der am Türrahmen anzuordnende Greifer tritt störend in Erscheinung und behindert den Durchgang von Personen durch die Türöffnung. Hinsichtlich des aufwändigen Aufbaus der Schiebetür weist diese nicht nur ein hoher Herstellungsaufwand, sondern auch ein hohes Gewicht auf.

Der vorliegenden Erfindung liegt daher die Aufgabe zugrunde, eine verbesserte Schiebetürvorrichtung mit einer verbesserten Schiebetür zu schaffen.

Insbesondere ist eine verbesserte Schiebetüranordnung mit einer Schiebetür zu schaffen, die entlang einer Laufachse verschiebbar ist und die wenigstens ein Türelement aufweist, das gegen einen Zugangsquerschnitt eines Türdurchgangs, der von der Laufachse entfernt liegt, bewegbar ist, um diese abzuschliessen.

Die Schiebetürvorrichtung soll einfach aufgebaut, kostengünstig herstellbar und bequem bedienbar sein. Weiterhin soll die Schiebetürvorrichtung über eine relativ lange Betriebsdauer ohne Wartung betrieben werden können.

Das Türelement oder die Türelemente sollen besonders vorteilhaft in die Verriegelungsposition fahrbar sein, sodass Elemente eines Türrahmens und Türdichtungen besonders einfach ausgestaltet werden können und beim Ausfahren der Türelemente in der Verschlussposition eine besonders zuverlässige Abdichtung des Türdurchgangs erfolgt.

Kurvenbewegungen der Türelemente bei der Fahrt in die Verschlussposition sollen nach Möglichkeit vermieden werden, sodass die Bewegungen der Schiebetür unauffällig und ästhetisch vorteilhaft erscheinen und Vorrichtungsteile besonders einfach ausgestaltet werden können.

Vorrichtungsteile, wie Greifelemente, die getrennt von der Schiebetür am Türrahmen zu befestigen sind, sollen vermieden werden, sodass nach dem Öffnen der Schiebetür kein Hindernis störend in den Türdurchgang hineinragt.

Diese Aufgabe wird mit einer Schiebetürvorrichtung gemäss Anspruch 1 und einer Schiebetür nach Anspruch 15 gelöst. Vorteilhafte Ausgestaltungen der Erfindung sind in weiteren Ansprüchen angegeben.

Die Schiebetürvorrichtung, die zum Abschliessen eines Türdurchgangs, der wenigstens einen Zugangsquerschnitt aufweist, umfasst wenigstens eine Schiebetür,
- die mittels wenigstens einer Türlagervorrichtung entlang einer Laufachse verschiebbar gelagert ist,
- die entlang der Laufachse in eine Schliessrichtung, die einer Öffnungsrichtung entgegengesetzt ist, bis zu einem Abschlusselement verschiebbar ist, welches den Türdurchgang und den wenigstens einen Zugangsquerschnitt einseitig begrenzt, und
- die einen Montagekörper umfasst, der mit der Türlagervorrichtung verbunden ist und der auf einer ersten Seite ein erstes Türelement oder auf einer ersten Seite ein erstes Türelement und auf einer zweiten Seite ein zweites Türelement gelenkig hält, von denen jedes aus einer Ruheposition nahe dem Montagekörper nach aussen in eine Verschlussposition führbar ist, um den zugewandten Zugangsquerschnitt abzuschliessen.

Erfindungsgemäss ist vorgesehen,
dass der Montagekörper mit wenigstens zwei Türhebelwerken ausgerüstet ist, die je eine Zentrallagervorrichtung und für jedes der Türelemente je einen Türhebel und eine Türelementlagervorrichtung aufweisen,
dass ein erstes Türhebelendstück der Türhebel in der zugehörigen Zentrallagervorrichtung von einer Zentralwelle drehbar gehalten ist und dass ein zweites Türhebelendstück der Türhebel in der zugehörigen Türelementlagervorrichtung, die mit dem zugehörigen ersten oder zweiten Türelement verbunden ist, von einer Türelementwelle drehbar gehalten ist,
dass die Türhebel der wenigstens zwei Türhebelwerke mit dem zugehörigen ersten oder ersten und zweiten Türelement in eine Drehrichtung gegen den Montagekörper in die Ruheposition und aus der Ruheposition in eine entgegengesetzte Drehrichtung in die Verschlussposition drehbar sind, und
dass die Schiebetür auf einer dem Abschlusselement zugewandten ersten Türstirnseite mit wenigstens einer Supportvorrichtung verbunden ist, welche dem Zusammenwirken mit dem Abschlusselement und der Übertragung einer Rückstosskraft vom Abschlusselement auf das das erste Türelement oder auf das erste und das zweite Türelement dient.

Die Drehung der Türhebel mit dem zugehörigen ersten oder ersten und zweiten Türelement in eine Drehrichtung gegen den Montagekörper in die Ruheposition und aus der Ruheposition in eine entgegengesetzte Drehrichtung in die Verschlussposition erfolgt bis die jeweilige Position erreicht ist, mit einem Drehwinkel, der vorzugsweise kleiner als 90° ist. Der Drehwinkel ist dabei abhängig von der Länge der Türhebel und dem Abstand der Zugangsquerschnitte von der Laufachse.

Ein Türdurchgang wird üblicherweise von einem Türrahmen umschlossen, der einen kurzen Durchgangskanal begrenzt, der beidseits einen Zugangsquerschnitt aufweist. Wenigstens einer der Zugangsquerschnitte ist mittels des ersten oder zweiten Türelements der erfindungsgemässen Schiebetür derart abschliessbar, dass der Türdurchgang auf einer oder auf beiden Seiten der Schiebetür bündig abgeschlossen ist. Die Türelemente füllen die Zugangsquerschnitte des Türdurchgangs vorzugsweise dicht abschliessend aus. Vorzugsweise überlappen die Türelemente Teile des Türrahmens oder angrenzender Wandelemente oder Profilteil derart, dass ein dichter Abschluss erfolgt und beispielsweise ein Dichtungselement eingeschlossen werden kann.

Der Montagekörper der Schiebetür ist vorzugsweise schmal ausgebildet, sodass die Dicke der Schiebetür, d.h. deren Durchmesser senkrecht zur Laufachse, im Wesentlichen von der Dicke der Türelemente bestimmt wird. Die Türelemente sind vorzugsweise mit Türausnehmungen versehen, in die mit dem Montagekörper verbundene Vorrichtungsteile, wie Teile der Türhebelwerke oder Teile der Verschiebevorrichtungen eingesenkt werden können. Der Montagekörper kann daher mit Vorrichtungen ausgerüstet werden, ohne dass sich die Dicke der Schiebetür erhöht.

Der vorzugsweise mit Montageöffnungen versehenen Montagekörper ist beispielsweise eine in einer Ebene ausgerichtete schmale Metallstruktur oder eine schmale Platte aus Holz oder Kunststoff.

Die Schiebetür ist an der Oberseite oder an der Oberseite und der Unterseite mit je einer Türlagervorrichtung verschiebbar gehalten, die typischerweise eine Laufschiene oder Führungsschiene umfasst, die mit wenigstens einer Verschiebevorrichtung oder Führungsvorrichtung zusammenwirkt. Die Laufschiene oder Führungsschiene kann dabei stationär gehalten sein, während die Verschiebevorrichtung oder Führungsvorrichtung mit der Schiebetür verbunden ist. Die Laufschiene oder Führungsschiene kann hingegen auch mit der Schiebetür verbunden sein, während die Verschiebevorrichtung oder Führungsvorrichtung stationär angeordnet ist.

Die Laufschiene und/oder die Führungsschiene können sich bis zum Türdurchgang oder bis zum Abschlusselement erstrecken. Wesentlich ist, dass der Montagekörper über den erforderlichen Bereich verschoben werden kann.

Die Verschiebevorrichtungen können konventionelle Laufwerke mit Laufrollen sein, die in einer entsprechend ausgestalteten Laufschiene verschiebbar gelagert sind. Die Verschiebevorrichtungen können auch Gleitelemente aufweisen, die entlang einer Laufschiene verschiebbar sind. Weiterhin können die Verschiebevorrichtungen Teil eines Linearmotor sein oder mit wenigstens einem Teil eines Linearmotors verbunden sein. Die Bewegung der Verschiebevorrichtungen und somit des Montagekörpers erfolgt stets linear. Für die mit dem Montagekörper verbundenen Türelemente sind keine separaten Führungsschienen erforderlich.

Die Schiebetür kann manuell bewegt und in die Verschlussposition überführt werden. In bevorzugten Ausgestaltungen ist jedoch eine elektrische oder mechanische oder elektromechanische Antriebsvorrichtung vorgesehen, mittels der die Schiebetür zumindest in einem Teilbereich des Laufwegs automatisch entlang der Laufschiene verschiebbar ist, vorzugsweise bis das Türelement oder die Türelemente in die Verschlussposition überführt sind.

Beispielsweise ist wenigstens ein elektrischer Antriebsmotor in eine der Verschiebevorrichtungen integriert, der die Verschiebevorrichtungen direkt antreibt und beispielsweise mit einem Zahnrad in einen Zahnriemen eingreift, der innerhalb der Laufschiene vorgesehen ist. Ein Antriebsmotor kann ferner getrennt von der Schiebetür vorgesehen und über ein Antriebselement, wie ein Antriebsriemen mit dem Türelement verbunden sein. Alternativ kann die Antriebsvorrichtung als Linearmotor realisiert sein, welche vorzugsweise Teile der Verschiebevorrichtungen umfasst oder mit diesem verbunden ist.

Weiterhin kann als Antriebsvorrichtung eine mechanische oder magnetische Einzugsvorrichtung vorgesehen sein, mittels der die Schiebetür vor Erreichen der Verschlussposition erfasst und in die Verschlussposition überführt wird. Beispielsweise wird die Schiebetür manuell verschoben, bis diese von der Einzugsvorrichtung erfasst und in die Verschlussposition überführt wird. In der Folge kann die Schiebetür manuell erfasst und aus der Verschlussposition zurückgeführt werden, wobei das Türelement oder die Türelemente aus der Verschlussposition zurück gegen den Montagekörper in die Ruheposition gefahren werden und die Schiebetür beispielsweise in ein Türfach zurückgefahren werden kann. Bei diesem Vorgang wird die Einzugsvorrichtung wieder gespannt oder geladen und beispielsweise von der Schiebetür oder von einem in der Laufschiene vorgesehenen Kopplungselement entkoppelt.

Falls keine Supportvorrichtung vorgesehen ist und die Türelemente gegen das Abschlusselement geführt werden, wird von diesen eine Kraft auf die Türhebel übertragen, die in der Ruheposition der Schiebetür vorzugsweise nach vorn ausgerichtet sind, weshalb nur ein geringes Drehmoment auf die Türhebel einwirkt. Eine Drehung der Türhebel wird zudem durch Haftkräfte verhindert, die vom Abschlusselement auf die zugewandten Türstirnseiten übertragen werden. Vorzugsweise sind die Türhebel in allen Ausgestaltungen der Schiebetür, insbesondere gerade oder geneigt, nach vorn gegen das Abschlusselement gerichtet.

Das Ausschwenken der Türelemente wird erst durch wenigstens eine erfindungsgemässe Supportvorrichtung ermöglicht. Supportvorrichtungen können in verschiedenen Ausgestaltungen vorliegen und unterschiedliche Funktionen erfüllen, die jedoch alle dem weitgehend reibungslosen Ausfahren der Türelemente dienen, wenn die Schiebetür das Abschlusselement erreicht. Beispielsweise kann vorgesehen werden, dass mittels einer Supportvorrichtung Haftkräfte aufgehoben werden, welche die Türstirnseiten blockieren. Stattdessen bildet die Supportvorrichtung an den Türstirnseiten eine Lagervorrichtung, die bewirkt, dass die Türstirnseiten praktisch reibungsfrei entlang dem Abschlusselement verschoben werden können. Alternativ können Supportvorrichtungen vorgesehen sein, die eine vom Abschlusselement parallel zur Laufachse abgegebene Kraft in eine senkrecht zur Laufachse ausgerichtete Kraft umwandeln, die auf wenigstens eines der Türelemente einwirkt.

Die Supportvorrichtung und das Abschlusselement können magnetisch und/oder mechanisch zusammenwirken. Die Kraftübertragung kann daher durch direkte Kontaktierung oder durch eine magnetische Wechselwirkung von gegensinnig gepolten Magneten erfolgen, die einerseits im Abschlusselement und anderseits an der Supportvorrichtung vorgesehen sind.

Das Abschlusselement ist somit mittels der Supportvorrichtung als funktionales Element in die Schiebetürvorrichtung integriert, weshalb die Schiebetür und die darin angeordnete Vorrichtungen wesentlich einfacher ausgestaltet werden können. Durch den einfacheren Aufbau der Schiebetür reduzieren sich deren Herstellungsaufwand und deren Gewicht, sodass die Schiebetür einfacher bedient und/oder einfacher angetrieben werden kann.

Durch den einfacheren Aufbau der Schiebetür reduziert sich die Anzahl der Vorrichtungsteile. Die verbleibenden Vorrichtungsteile können stabiler ausgebildet werden, sodass die resultierende Schiebetür praktisch wartungsfrei über eine sehr lange Betriebsdauer arbeiten kann.

Durch das Zusammenwirken der Supportvorrichtung mit dem Abschlusselement wird der Vorgang des Ausschwenkens der Türelemente eingeleitet und/oder unterstützt. Mittels der Supportvorrichtung sind Kräfte vom Abschlusselement vorteilhaft auf das Türelement oder die Türelemente übertragbar, während Kräfte vermieden werden, die das seitliche Ausstossen oder Ausschwenken der Türelemente behindern.

Die Türelemente sind bei der Fahrt in die Verschlussposition stirnseitig entlang dem Abschlusselement geführt, das vorzugsweise eine ebene Frontfläche aufweist. Sobald die entlang der Laufachse geführte Schiebetür stirnseitig das Abschlusselement erreicht, wird das wenigstens eine oder werden die Türelemente senkrecht zur Laufachse in die Verschlussposition ausgefahren. Diese senkrechte Fahrt in die Verschlussposition erlaubt es, Abschlussprofile oder Stirnseiten oder Teile eines Türrahmens, welche den zugehörigen Zugangsquerschnitt begrenzen, besonders vorteilhaft auszugestalten. Profilelemente können vorteilhaft parallel oder senkrecht zur Laufachse ausgerichtet sein. Kurvenformen können vermieden werden. Weiterhin können konventionelle Dichtungselemente, insbesondere symmetrisch ausgebildete Dichtungselemente, eingesetzt werden, die bei der Fahrt der Türelemente in die Verschlussposition axial beaufschlagt werden und einen zugeordneten Türspalt besonders zuverlässig dicht abschliessen.

In vorzugsweisen Ausgestaltungen ist wenigstens eine der Türelementwellen, welche das zweite Türhebelendstück des zugeordneten Türhebels drehbar hält, in der zugehörigen Türelementlagervorrichtung verschiebbar mit Spiel oder elastisch verschiebbar ohne Spiel gehalten, sodass unterschiedliche Laufwege der Türelemente von der Ruheposition in die Verschlussposition, die auf einem entsprechenden Design der Schiebetüranordnung oder auf Fertigungstoleranzen beruhen, ausgeglichen werden können. Vorzugsweise ist die Türelementwelle in der zugehörigen Türelementlagervorrichtung von einem drehbar gelagerten Adapter mit Spiel und/oder elastisch verschiebbar gehalten.

Vorzugsweise ist der Adapter in der Türelementlagervorrichtung von einer Adapterwelle bevorzugt in einem Winkelbereich drehbar gehalten, der für den Ausgleich unterschiedlicher Laufwege erforderlich ist. Vorzugsweise weist der Adapter ein elastisches oder elastisch gelagertes Andruckelement auf, welches an einem Vorrichtungsteil der Türelementlagervorrichtung, beispielsweise an einem Teil eines Lagertopfs oder direkt am zugehörigen Türelement, anliegt. Da die seitliche Ausfahrt der Türelemente typischerweise symmetrisch erfolgt, kann beispielsweise das erste Türelement noch weiter bis zur Verschlussstellung geführt werden, wenn das zweite Türelement bereits die Endposition erreicht hat. Die dem zweiten Türelement zugeordneten Türhebel können in den zugeordneten Türelementlagervorrichtungen in der Folge noch weiter bewegt werden, bis das auch erste Türelement die Verschlussposition erreicht hat. Auf diese Weise wird gewährleistet, dass beide Türelemente in die Verschlussposition geführt werden können, um den Türdurchgang dicht abzuschliessen.

Die Schiebetür ist vorzugsweise mit mehreren gleichen oder unterschiedlichen Supportvorrichtungen ausgerüstet, sodass das Ausschwenken der Türelemente besonders leicht erfolgen kann. Beispielsweise sind Supportvorrichtungen an der Unterseite und/oder der Oberseite der Schiebetür vorgesehen. Supportvorrichtungen unterschiedlichen Art können zudem in einfacher Weise miteinander kombiniert werden, sodass beispielsweise einerseits eine vorteilhafte Kraftübertragung auf die Türelemente und anderseits eine Einwirkung störender Kräfte vermeidbar ist.

Vorzugsweise ist das erste oder das zweite Türelement oder das erste und das zweite Türelement je mit wenigstens einer ersten Supportvorrichtung verbunden, die wenigstens ein Supportelement aufweist, welches dem Abschlusselement zugewandt ist und bei Erreichen des Abschlusselements eine Kraft vom Abschlusselement auf das zugeordnete erste oder zweite Türelement überträgt und das beim dadurch bewirkten Ausschwenken des zugeordneten ersten oder zweiten Türelements entlang dem Abschlusselement führbar ist und der frontseitigen mechanischen und/oder magnetischen Lagerung des zugeordneten ersten oder zweiten Türelements dient.

Das wenigstens eine Supportelement ist vorzugsweise eine Rolle, die zum Abrollen auf einer Frontfläche des Abschlusselements vorgesehen ist, oder ein Gleitelement, das zum Gleiten entlang der Frontfläche des Abschlusselements vorgesehen ist, oder ein Magnetelement, das von der magnetischen Frontfläche des Abschlusselements oder wenigstens einem damit verbundenen gegensinnig gepolten Gegenmagneten bei der Verschiebung entlang der Frontfläche des Abschlusselements auf Distanz gehalten wird.

Die erste Supportvorrichtung umfasst vorzugsweise eine Einstellvorrichtung, mittels der das wenigstens eine Supportelement parallel zur Laufachse verschiebbar ist. Durch die Einstellvorrichtung sind Asymmetrien kompensierbar, die durch das Design der Schiebetürvorrichtung vorgesehen werden oder die auf Fertigungstoleranzen der Schiebetürvorrichtung beruhen. Dabei kann sichergestellt werden, dass die Supportvorrichtungen beider Türelemente bei einer Verschiebung der Schiebetür gleichzeitig in mechanischen oder magnetischen Kontakt mit dem Abschlusselement treten und die auf die Schiebetür einwirkenden Kräfte zu gleichen Teilen auf die beiden Türelemente aufgeteilt werden.

Alternativ oder zusätzlich zur ersten Supportvorrichtung ist wenigstens eine zweite Supportvorrichtung vorgesehen, die einen Supporthebel umfasst, der vom Montagekörper oder vom ersten oder zweiten Türelement mittels einer Supportlagerwelle drehbar gehalten ist und der mit einem ersten Supporthebelendstück dem Abschlusselement und mit einem zweiten Supporthebelendstück dem benachbarten zweiten oder ersten Türelement oder dem Montagekörper zugewandt ist. Bei der Verschiebung der Schiebetür gegen das Abschlusselement trifft somit zuerst das erste Supporthebelendstück auf das Abschlusselement, wodurch der Supporthebel gedreht und das zweite Supporthebelendstück gegen das benachbarte Türelement oder gegen den Montagekörper geführt und dadurch das Ausstossen des Türelements oder der Türelemente bewirkt wird.

Vom Montagekörper können vorteilhaft auch mehrere zweite Supportvorrichtungen mit Supporthebeln gehalten werden, von denen einer beispielsweise mit dem ersten Türelement und der andere mit dem zweiten Türelement zusammenwirkt, um diese bei einer Annäherung an das Abschlusselement seitlich auszustossen. Alternativ kann jedes der Türelemente wenigstens einen Supporthebel aufweisen, der mit dem Montagekörper zusammenwirkt Bei der Montage eines Supporthebels am Montagekörper oder bei einer Einwirkung eines Supporthebels auf den Montagekörper ist zu beachten, dass Montagekörper entlang der Laufachse relativ zu den Türelementen verschiebbar ist und die Länge des zweiten Supporthebelendstücks entsprechend zu wählen ist.

Bevorzugt wird daher vorgesehen, dass der Supporthebel auf einem der Türelemente angeordnet ist und mit dem anderen Türelement zusammenwirkt.

Alternativ zur ersten und zweiten Supportvorrichtung oder zusätzlich zur ersten Supportvorrichtung ist vorzugsweise wenigstens eine dritte Supportvorrichtung vorgesehen, die ein Spreizhebelwerk umfasst, das durch ein erstes Spreizhebellager mit dem ersten Türelement und durch ein zweites Spreizhebellager mit dem zweiten Türelement verbunden ist, und dass ein Kraftübertragungselement umfasst, das mit dem Spreizhebelwerk verbunden und dem Abschlusselement zugewandt ist. Dabei ist vorgesehen, dass das Spreizhebelwerk die Spreizhebellager auseinanderführt sobald eine Krafteinwirkung vom Abschlusselement über das Kraftübertragungselement auf das Spreizhebelwerk erfolgt. Durch das Spreizhebelwerk wird eine parallel zur Laufachse einwirkende Kraft in senkrecht dazu nach aussen wirkende Kräfte aufgeteilt, mittels denen die Türelemente nach aussen gegen die abzuschliessenden Zugangsquerschnitte geführt werden.

Das Kraftübertragungselement ist vorzugsweise derart ausgestaltet, dass beim Auftreffen auf das Abschlusselement keine störenden Einwirkungen oder Geräusche auftreten. Vorzugsweise weist das Kraftübertragungselement eine grössere Kontaktfläche auf und ist vorzugsweise aus einem hartelastischen Material, wie POM, gefertigt. Bei der Verwendung magnetischer Kraftübertragungselemente kann ein mechanisches Aufschlagen auf dem Abschlusselement vollständig vermieden oder wesentlich gedämpft werden. Auch in diesem Fall ist die Kombination mechanischer und magnetischer Supportelemente vorteilhaft möglich. Vorzugsweise sind mehrere dritte Supportvorrichtungen vorgesehen, deren Kraftübertragungselemente vorzugsweise frontseitig miteinander verbunden sind.

In vorzugsweisen Ausgestaltungen ist vorgesehen, dass das erste oder das zweite Türelement durch eine Haltevorrichtung mit dem Montagekörper verbindbar sind, oder dass das erste und das zweite Türelement durch eine Haltevorrichtung miteinander verbindbar sind. Die Haltevorrichtung umfasst vorzugsweise zusammenwirkende Haltemagneten oder eine Rastvorrichtung, die beispielsweise ineinander einführbare Rastzungen oder Rastelemente umfasst. Die Türelemente und der Montagekörper können dadurch für die Fahrt in die Ruheposition zu einer Einheit überführt werden. Gegenseitige Bewegungen und diesbezügliche Geräusche der Türelemente werden vermieden. Die Haltekraft, die von den Haltevorrichtungen ausgeübt wird, wird bei der Aktivierung der vorgesehenen Supportvorrichtung überwunden, dass die Türelemente anschliessend in die Verschlussposition überführt werden können.

In weiteren bevorzugten Ausgestaltungen ist vorgesehen, dass das wenigstens eine Türelement oder eines der Türelemente an der Türstirnseite mit einer parallel zur Frontfläche des Abschlusselements ausgerichteten Blende versehen ist, durch die der Raum zwischen dem diesem Türelement und den Montagekörper oder der Raum zwischen den beiden Türelementen abschliessbar ist. Sofern nur ein Türelement vorhanden ist, wird der Raum zwischen diesem Türelement und dem Montagekörper stirnseitig abgeschlossen. Sofern hingegen zwei Türelemente vorgesehen sind, wird der Raum zwischen diesen beiden Türelementen abgeschlossen. Die Blende kann ebenfalls mit dem Montagekörper verbunden sein.

Mit Überführung der Türelemente von der Verschlussposition in die Ruheposition wird somit auch der Raum zwischen den Türelementen stirnseitig abgeschlossen, weshalb sich die Schiebetür in der Ruheposition der Türelemente nicht von einer konventionellen Schiebetür unterscheidet und keine störenden Öffnungen vorhanden sind, in die Personen eingreifen könnten. Beim Zurückfahren aus der Verschlussposition in die Ruheposition wird das Türelement oder werden die Türelemente wieder gegen den Montagekörper geführt und die Türhebel entsprechend gedreht. Um diesen Vorgang zu erleichtern ist vorzugsweise vorgesehen, dass die Türhebel je mit wenigstens einer Türhebelfeder, beispielsweise einer Zugfeder oder einer Torsionsfeder, verbunden sind, welche eine Kraft ausübt, um den zugehörigen Türhebel aus der Verschlussposition in die Ruheposition zurückzudrehen.

In einer weiteren vorzugsweisen Ausgestaltung ist ein Türfach vorgesehen
- das einseitig durch eine Türfachwand begrenzt ist, die parallel zur Laufachse ausgerichtet und mit einer Wandstirnseite dem Abschlusselement zugewandt ist und dazwischen den Zugangsquerschnitt oder einen der Zugangsquerschnitte begrenzt, oder
- das beidseitig durch je eine Türfachwand begrenzt ist, die parallel zur Laufachse ausgerichtet und mit einer Wandstirnseite dem Abschlusselement zugewandt sind und dazwischen je einen der Zugangsquerschnitte begrenzen.

In vorzugsweisen Ausgestaltungen ist vorgesehen, dass das erste Türelement oder das erste und das zweite Türelement eine dem Abschlusselement zugewandte erste Türstirnseite und eine der zugeordneten Türfachwand gewandte zweite Türstirnseite aufweisen, und dass in der Verschlussposition des ersten Türelements oder des ersten und zweiten Türelements die erste Türstirnseite ein mit dem Abschlusselement verbundenes Abschlussprofil teilweise überlappt und dass die zweite Türstirnseite einen Teil der zugewandten Wandstirnseite überlappt. Zwischen den sich überlappenden Teilen kann vorteilhaft eine Gummidichtung angeordnet werden. Mittels des Türelements oder der Türelemente können die zugeordneten Zugangsquerschnitte des Türdurchgangs somit dicht abgeschlossen werden.

Vorzugsweise ist auch an der zweiten Türstirnseite des Türelements oder der Türelemente wenigstens eine erste Supportvorrichtung mit einem Supportelement angeordnet, welches in der Verschlussposition des Türelements an der zugeordneten Wandstirnseite anliegt und eine Lagervorrichtung bildet.

Zur manuellen Betätigung der Schiebetür ist vorzugsweise wenigstens eines der Türelemente mit einem Türgriff versehen, der durch ein Zugelement, beispielsweise eine Zugstange mit dem Montagekörper verbunden ist. Durch Betätigung des Türgriffs kann der Montagekörper zurückgezogen werden, wodurch die Türelemente in die Ruheposition zurückgefahren und gegebenenfalls miteinander gekoppelt werden.

Sofern die Türelemente ein hohes Gewicht aufweisen, so sind sie vorzugsweise durch Lagervorrichtungen, wie Rollen oder dergleichen am Boden abgestützt.

Nachfolgend wird die Erfindung anhand von Zeichnungen näher erläutert. Dabei zeigt:
- Fig. 1a: eine erfindungsgemässe Schiebetürvorrichtung 100 in einer vorzugsweisen Ausgestaltung mit einer Schiebetür 1, die entlang einer Laufachse x aus einem Türfach 99, das durch Türfachwände 92 begrenzt ist, in einen Türdurchgang 90 hinein bis zu einem Abschlusselement 91 verschiebbar ist und die einen Montagekörper 11 mit Türelementen 12A, 12B aufweist, die nach Erreichen des Abschlusselements 91 aus einer Ruheposition in entgegengesetzte Richtungen in eine Verschlussposition verschiebbar sind, in der sie Zugangsquerschnitte 901, 902 des Türdurchgangs 90 abschliessen;
- Fig. 1b: die Schiebetürvorrichtung 100 von Fig. 1a nachdem die Schiebetür 1 das Abschlusselement 91 erreicht hat, die Türelemente 12A, 12B aber noch nicht vollständig bis in die Zugangsquerschnitte 901, 902 des Türdurchgangs 90 ausgefahren wurden;
- Fig. 1c: die Schiebetürvorrichtung 100 von Fig. 1a nachdem die Schiebetür 1 das Abschlusselement 91 erreicht hat und die Türelemente 12A, 12B in die Zugangsquerschnitte 901, 902 des Türdurchgangs 90 ausgefahren wurden;
- Fig. 2a: einen Teil der Schiebetürvorrichtung 100 von Fig. 1a in Schnittdarstellung;
- Fig. 2b: einen Teil der Schiebetürvorrichtung 100 von Fig. 1b in Schnittdarstellung;
- Fig. 2c: einen Teil der Schiebetürvorrichtung 100 von Fig. 1c in Schnittdarstellung;
- Fig. 3a: den Teil der Schiebetürvorrichtung 100 von Fig. 2b in einer weiteren Darstellung;
- Fig. 3b: den Teil der Schiebetürvorrichtung 100 von Fig. 2c in einer weiteren Darstellung;
- Fig. 4a: den Teil der Schiebetürvorrichtung 100 von Fig. 2b von unten;
- Fig. 4b: den Teil der Schiebetürvorrichtung 100 von Fig. 2c von unten;
- Fig. 5: die aus der Schiebetürvorrichtung 100 entnommenene Schiebetür 1 mit einem plattenförmigen Montagekörper 11, der in Schnittdarstellung gezeigt ist und der durch untere und obere Türhebelwerke 4B, 4T mit den plattenförmigen Türelementen 12A, 12B verbunden ist, die ebenfalls in Schnittdarstellung gezeigt sind;
- Fig. 6: den oberen Teil der Schiebetür 1 von Fig. 5 mit einem oberen Türhebelwerk 4T, mittels dessen die Türelemente 12A, 12B nach aussen geführt wurden, und mit zwei ersten Supportvorrichtungen 6T, die an den Türstirnseiten 121 der beiden Türelemente 12A, 12B angeordnet sind und mit einer zweiten Supportvorrichtung 5, die an der Türstirnseite 121 des zweiten Türelements 12 angeordnet ist;
- Fig. 7: den Teil der Schiebetür 1 von Fig. 6 von der Rückseite mit dem Türhebelwerk 4T, welches eine Zentrallagervorrichtung 41 mit einem Montageteil 410 aufweist, die auf jeder Seite durch einen Türhebel 43 gelenkig mit einer Türelementlagervorrichtung 42 verbunden ist, die im ersten und im zweiten Türelement 12A, 12B montiert sind und die in dieser Ausgestaltung je einen Lagertopf 420 aufweisen;
- Fig. 8: das von der Schiebetür 1 von Fig. 7 gelöste Türhebelwerk 4T mit einem separat gezeigten Lagertopf 420, der von einer der Türelementlagervorrichtungen 42 gelöst wurde, die in dieser vorzugsweisen Ausgestaltung einen Adapter 421 aufweist, der mittels einer Türelementwelle 4321 mit dem zugeordneten Türhebel 43 verbunden ist und mittels einer Adapterwelle 4211 innerhalb des Lagertopfs 421 drehbar gehalten ist, um eine auf dem Design oder auf Fertigungstoleranzen beruhende Asymmetrie auszugleichen;
- Fig. 9a: eine der Türelementlagervorrichtungen 42 von Fig. 8 mit einem teilweise aufgeschnittenen Lagertopf 420;
- Fig. 9b: die Türelementlagervorrichtung 42 von Fig. 9a von der Rückseite;
- Fig. 9c: den aus der Türelementlagervorrichtung von Fig. 9b entnommenen Adapter 421;
- Fig. 10a: das aus der Schiebetürvorrichtung 100 von Fig. 2a entnommene Türhebelwerk 4T mit nach innen gedrehten Türhebeln 43;
- Fig. 10b: das aus der Schiebetürvorrichtung 100 von Fig. 2b entnommene Türhebelwerk 4T mit teilweise nach aussen gedrehten Türhebeln 43;
- Fig. 10c: das aus der Schiebetürvorrichtung 100 von Fig. 2c entnommene Türhebelwerk 4T mit vollständig nach aussen gedrehten Türhebeln 43;
- Fig. 11a: einen Teil des ersten Türelements 12A mit einem in einer Griffschale 169 angeordneten Türgriff 16, der durch eine Zugstange 161, die durch eine Durchgangsöffnung 1690 in der Griffschale 169 hindurchgeführt ist, mit dem Montagekörper 11 verbunden ist;
- Fig. 11b: das erste Türelement 12A und den Montagekörper 11 von Fig. 11a von der Rückseite mit der Zugstange 161, die mit einer am Montagekörper 11 montierten Grifflagervorrichtung 168 verbunden ist;
- Fig. 12a: die Schiebetürvorrichtung 100 in einer bevorzugten Ausgestaltung mit einer dritten Supportvorrichtung 2; und

- Fig. 12b: die dritte Supportvorrichtung 2, die aus der Schiebetürvorrichtung von Fig. 12a entnommen wurde.

Fig. 1 zeigt eine erfindungsgemässe Schiebetürvorrichtung 100 in einer vorzugsweisen Ausgestaltung mit einer Schiebetür 1, die entlang einer Laufachse x aus einem Türfach 99 in eine Schliessrichtung, die einer Öffnungsrichtung entgegengesetzt ist, in einen Türdurchgang 90 hinein bis zu einem Abschlusselement 91 verschiebbar ist. Das Türfach 99 ist beidseits durch Türfachwände 92 begrenzt, die Wandstirnseiten 921 aufweisen, die zusammen mit dem Abschlusselement 91 den Türdurchgang 90 begrenzen. Der Türdurchgang 90 ist daher ein Durchgangskanal mit einer Länge, die dem Abstand der nach aussen gerichteten Frontflächen 922 der Türfachwände 92 entspricht. Die Kanalquerschnitte am Eingang und am Ausgang dieses Durchgangskanals werden nachstehend als Zugangsquerschnitte 901, 902 bezeichnet. Die Zugangsquerschnitte 901, 902 liegen somit in einer Ebene mit den nach aussen gerichteten Frontflächen 922 der Türfachwände 92. Exemplarisch sind zudem ein Bodenstück 94 und ein Deckenstück 93 gezeigt, die Teil eines Gebäudes oder der Schiebetüranordnung sein können.

Die Schiebetür 1 ist an der Oberseite von einer oberen Türlagervorrichtung 8 und an der Unterseite mittels einer unteren Türlagervorrichtung 7 verschiebbar gehalten.

Beispielsweise ist vom Deckenstück 93 eine Laufschiene 81 der oberen Türlagervorrichtung 8 gehalten, entlang der Verschiebevorrichtungen, wie die in Fig. 5 gezeigten Laufwerke 82 verschiebbar sind. Vom Bodenstück 94 sind vorzugsweise Führungselemente 72 der unteren Türlagervorrichtung 7 gehalten, von denen eines in Fig. 5 exemplarisch gezeigt ist. Das Bodenstück 94, das Deckenstück 93, das Abschlusselement 91 und gegebenenfalls eine Rückwand 95 des Türfachs 99 bilden eine Rahmenstruktur 9, mittels der die Schiebetürvorrichtung 100 exemplarisch aufgebaut wurde.

Die Schiebetür 1 umfasst einen Montagekörper 11, welcher mit den genannten Verschiebevorrichtungen 82 verbunden ist (siehe Fig. 5) und der beidseits je ein Türelement 12A, 12B mittels Türhebelwerken 4B, 4T (siehe Fig. 5) derart hält, dass diese nach Erreichen des Abschlusselements 91 aus einer Ruheposition, beispielsweise anliegend an Montagekörper 11, in entgegengesetzte Richtungen in eine Verschlussposition verschiebbar sind, in der sie die Zugangsquerschnitte 901, 902 des Türdurchgangs 90 abschliessen. In der Ruheposition weist die Schiebetür 1 senkrecht zur Laufachse x einen minimalen Durchmesser auf und kann in das relativ schmale Türfach eingefahren werden.

Fig. 1a zeigt ferner, dass der stirnseitige Spalt zwischen den beiden Türelementen 12A, 12B durch eine Blende 19 abgeschlossen ist.

Weiterhin ist ein Türgriff 16 gezeigt, der in einer vorzugsweisen Ausgestaltung mit Bezug zu den Figuren 11a und 11b näher beschrieben wird.

Fig. 1b zeigt die Schiebetürvorrichtung 100 von Fig. 1a nachdem die Schiebetür 1 das Abschlusselement 91 erreicht hat, die Türelemente 12A, 12B aber noch nicht vollständig in die Verschlussposition gefahren wurden.

Fig. 1c zeigt die Schiebetürvorrichtung 100 von Fig. 1a nachdem die Schiebetür 1 das Abschlusselement 91 erreicht hat und die Türelemente 12A, 12B in eine Schliessrichtung y in die Zugangsquerschnitte 901, 902 des Türdurchgangs 90 ausgefahren wurden und somit die Verschlussposition erreicht haben. In der Verschlussposition liegen die Aussenseiten der Türelemente 12A, 12B in einer Ebene mit der Frontfläche 922 der zugeordneten Türfachwand 92. Die Bewegung in Schliessrichtung y verläuft entlang einem Bogen mit einem Radius, welcher der Länge der Türhebel 43 (siehe Fig. 8) entspricht. Da der Laufweg in Schliessrichtung jedoch sehr kurz ist, verläuft die Schliessrichtung Y annähernd senkrecht zur Laufachse x. Bei der Verschiebung von der Ruheposition in die Verschlussposition bleiben die Türelemente 12A, 12B stets parallel zueinander und zum Montagekörper 11 ausgerichtet.

Fig. 2a zeigt einen Teil der Schiebetürvorrichtung 100 von Fig. 1a in Schnittdarstellung. Von den Türfachwänden 92 sind nur die Wandstirnseiten 921 gezeigt, die ein Profil mit einer Abstufung mit einer dünnen Flanschplatte umfassen. Das Abschlusselement 91 weist beidseits ebenfalls Abschlussprofile 911 mit einer dünnen Flanschplatte auf. Zwischen den Wandstirnseiten 921 und den Abschlussprofilen 911 wurden (imaginäre) Stoffelemente eingesetzt, die deckungsgleich zu den Zugangsquerschnitten 901, 902 sind, die in der Verschlussposition durch die Türelemente 12A, 12B abgedeckt werden. Der Türdurchgang 90 erstreckt sich vom ersten zum zweiten Zugangsquerschnitt 901, 902.

Die Schiebetür 1 wurde teilweise aus dem Türfach 99 ausgezogen. Der Montagekörper 11 ist in dieser vorzugsweisen Ausgestaltung eine Platte, gegebenenfalls einer Holzplatte, deren Dicke oder Durchmesser senkrecht zur Laufachse x kleiner ist als die Dicke der Platten, gegebenenfalls Holzplatten, der Türelemente 12A, 12B. Der linke Teil des Montagekörpers 11 und der Türelemente 12A, 12B wurde weggeschnitten. Gezeigt ist nur der vordere Teil des Montagekörpers 11, der durch ein Verbindungsteil 822 gegebenenfalls eine Gewindestange, mit einer Verschiebungsvorrichtung 82 verbunden ist. Das Laufwerk 82 ist konventionell aufgebaut und umfasst einen Laufwerkskörper 820, der zwei Laufrollen 821 und das Verbindungsteil 822 hält. Fig. 5 zeigt, dass das Laufwerk 82 in einer Laufschiene 81 geführt ist, die zwei Seitenwände aufweist, die an der Oberseite durch ein Mittelstück miteinander verbunden sind und die an der Unterseite gegeneinander gerichtete Fussstücke aufweisen, auf denen die Laufrollen 821 gelagert sind.

Fig. 2a zeigt weiter, dass der Montagekörper 11 gegenüber den Türelementen 12A, 12B zurückversetzt ist und die Türelemente 12A, 12B in der Ruheposition nahe am Montagekörper 11 gehalten und gegebenenfalls nur durch einen dünnen Luftspalt vom Montagekörper 11 getrennt sind.

Die dem Abschlusselement 91 zugewandten Türstirnseiten 121, die vorzugsweise eine Abstufung umfassen, halten erste Supportvorrichtungen 6, 6T, die je wenigstens ein Supportelement 62 in der Ausgestaltung einer drehbar gehaltenen Rolle umfassen. Gezeigt sind zwei obere erste Supportvorrichtungen 6T. Vorzugsweise sind weitere erste Supportvorrichtungen 6, 6B vorhanden, die beispielsweise an den Unterseiten der Türstirnseiten 121 montiert sind, wie Fig. 5 zeigt.

Weiter ist gezeigt, dass der Raum zwischen den Türstirnseiten 121 durch die Blende 19 verschlossen ist und die Türelemente 12A, 12B der Blende 19 optisch eine Einheit bilden. Die Blende 19 verhindert zudem einen manuellen Eingriff zwischen die Türelemente 12A, 12B.

Das zweite Türelement 12B hält in dieser vorzugsweisen Ausgestaltung der Schiebetür 1 zudem eine zweite Supportvorrichtung 5, die einen Supporthebel 52 aufweist, welcher mit einem Supporthebelendstück 521 (siehe Fig. 6) der Schiebetür 1 in Schliessrichtung vorauseilt und eine Frontfläche 910 des Abschlusselements 91 zuerst erreichen wird. Das andere Supporthebelendstück 522 (siehe Fig. 6) liegt an der Innenseite des ersten Türelements 12A an, weshalb das erste Türelement 12A bei einer Drehung des Supporthebels 52 vom zweiten Türelement 12B weggestossen wird.

Fig. 2b zeigt einen Teil der Schiebetürvorrichtung 100 von Fig. 1b in Schnittdarstellung. Durch den Schnitt wurde ein Mittelstück der Schiebetür 1 weggeschnitten. In dieser Darstellung wurde die Schiebetür 1 vollständig aus dem Türfach 99 ausgefahren und der Supporthebel 52 hat die Frontfläche 910 des Abschlusselements 91 bereits erreicht und nach einer Drehung das erste Türelement 12A weggestossen. Sofern das erste und das zweite Türelement 12A, 12B in der Ruheposition durch eine Haltevorrichtung 150, beispielsweise durch zueinander korrespondierende Haltemagneten 151, 152 (siehe Fig. 6) miteinander verbunden sind, so wurde diese Verbindung bei der Drehung des Supporthebels 52 gelöst.

Die ersten Supportvorrichtungen 6T liegen mit den Supportrollen 62 ebenfalls an der Frontfläche 910 des Abschlusselements 91 an, weshalb die Türelemente 12A, 12B nicht weiter verschiebbar sind, sondern bei einer weiteren Verschiebung des Montagekörpers 11 nur seitlich ausweichen können. Die Supportelemente 62 dienen bei diesem Vorgang der Lagerung der Türelemente 12A, 12B, sodass diese praktisch widerstandsfrei entlang dem Abschlusselement 91 nach aussen in die Verschlussposition geführt werden können.

Fig. 2b zeigt ferner, dass auch an der Rückseite der Türelemente 12A, 12B erste Supportvorrichtungen 6, 6T vorgesehen sind, die mit Supportelementen 62 in die Öffnungsrichtung gegen die Wandstirnseiten 921 der Türfachwände 92 ausgerichtet sind und die praktisch reibungsfrei entlang von Profilflächen der Wandstirnseiten 921 führbar sind. Die Türelemente 12A, 12B können daher beidseits reibungsfrei in die Verschlussposition und zurück geführt werden.

Durch die Supportelemente 62 in der Ausgestaltung von Rollen erfolgt dabei eine mechanische Kontaktierung. Sofern hingegen sich gegenseitig abstossende Magnetelemente an den Türelementen 12A, 12B, dem Abschlusselement 91 und den Wandstirnseiten 921 angeordnet werden, so kann diese Verschiebung ohne mechanische Kontaktierung erfolgen.

Fig. 2c zeigt einen Teil der Schiebetürvorrichtung 100 von Fig. 1c in Schnittdarstellung. In dieser Ansicht ist ersichtlich, dass die Türelemente 12A, 12B durch Türhebel 43 von zwei oberen Türhebelwerken 4T und zwei unteren Türhebelwerken 4B gehalten sind. Die Türhebel 43 sind einerseits in einer mit dem Montagekörper 11 verbundenen Zentrallagervorrichtung 41 (siehe Fig. 8) und anderseits in Türelementlagervorrichtungen 42, die mit den Türelementen 12A, 12B verbunden sind, drehbar gehalten.

Beim Schliessvorgang, bei dem die Türelemente 12A, 12B am Abschlusselement 91 angehalten wurden und der Montagekörper 11 entlang der Laufachse x weitergeführt wurde, wurden die Türhebel 43 beidseits vollständig nach aussen gedreht. Dadurch wurden die Türelemente 12A, 12B in die Verschlussposition geführt, in denen sie die Zugangsquerschnitte 901, 902 abschliessen. Die frontseitigen Türstirnseiten 121 überdecken die Abschlussprofile 911 und die rückseitigen Türstirnseiten 122 überdecken die Wandstirnseiten 921. Dazwischen können vorteilhaft Dichtungselemente vorgesehen werden.

Sofern die zweite Supportvorrichtung 5 nicht vorhanden ist, treffen die Supportelemente 62 zuerst auf die Frontfläche 910 des Abschlusselements 91 auf und übertragen zu Beginn des Ausstossens der Türelemente 12A, 12B höhere Kräfte. Die Bewegung der Türelemente 12A, 12B in die Ruheposition erfolgt hingegen, wie bereits beschrieben. Die zweite Supportvorrichtung 5 wird daher nur optional eingesetzt, um den Öffnungsvorgang zu erleichtern und die Rückstosskräfte zu reduzieren.

Die Figuren 2a - 2c zeigen ferner, dass die Türhebel 43 in dieser Ausgestaltung der Schiebetürvorrichtung 100 nach vorn gegen das Abschlusselement 91 ausgerichtet sind und bei der Fahrt in die Verschlussposition nach aussen und zurückgedreht werden.

Fig. 3a zeigt den Teil der Schiebetürvorrichtung 100 von Fig. 2b in einer weiteren Darstellung.

Fig. 3b zeigt den Teil der Schiebetürvorrichtung 100 von Fig. 2c in einer weiteren Darstellung mit den Laufwerken 82, die durch das Verbindungsteil 822 mit einem Montageschlitten 823 verbunden sind, der in einer Montageschiene 824 gehalten ist, die mittels Schienenflanschen 8240 an der Oberseite des Montagekörpers 11 montiert ist.

Fig. 4a zeigt den Teil der Schiebetürvorrichtung 100 von Fig. 2b von unten.

Fig. 4b zeigt den Teil der Schiebetürvorrichtung 100 von Fig. 2c von unten.

Es ist ersichtlich, dass die beiden unteren Türhebelwerke 4B in derselben Weise am Montagekörper 11 montiert sind wie die oberen Türhebelwerke 4T. Weiter ist gezeigt, dass der Montagekörper 11 an der Unterseite mittels Montageschrauben 711 mit einer Führungsschiene 71 verbunden ist, in die ein am Boden 94 montiertes Führungselement 72 eingreifen kann, das auch in Fig. 5 gezeigt ist. Der Montagekörper 11 ist daher mittels der Laufschiene 81 und den Führungselementen 72 in einer Ebene geführt.

Fig. 5 zeigt die aus der Schiebetürvorrichtung 100 entnommenene Schiebetür 1 mit dem plattenförmigen Montagekörper 11, der in Schnittdarstellung gezeigt ist und der durch untere und obere Türhebelwerke 4B, 4T mit den plattenförmigen Türelementen 12A, 12B verbunden ist, die ebenfalls in Schnittdarstellung gezeigt sind. Durch horizontale Schnitte wurde ein Mittelstück der Schiebetür 1 ausgeschnitten. Vom ersten Türelement 12A wurde zudem der vordere Teil weggeschnitten, um die frontseitigen Türhebelwerke 4T, 4B freizulegen, die in Ausnehmungen 110 des plattenförmigen Montagekörpers 11 montiert sind. Die Türelemente 12A, 12B sind frontseitig an der Oberseite und der Unterseite je mit einer ersten Supportvorrichtung 6T, 6B verbunden. Dazwischen sind vom zweiten Türelement 12B oben und unten je eine zweite Supportvorrichtung 5T, 5B mit einem Supporthebel 52 gehalten. Frontseitig sind somit vier Supportrollen 62 und zwei Supporthebel 52 vorgesehen, mittels denen die Türelemente 12A, 12B vorteilhaft auseinandergefahren werden können, wenn der Montagekörper 11 entlang der Laufachse x in Schliessrichtung gegen das Abschlusselement 91 geführt wird. Zwischen den zweiten Supportvorrichtungen 5B, 5T ist die Blende 19, beispielsweise von der Türstirnseite 121 des zweiten Türelements 12B gehalten.

An der Oberseite ist die Schiebetür 1 von einer oberen Türlagervorrichtung 8 gehalten, die eine Laufschiene 81 und zwei mit dem Montagekörper 11 verbundene Verschiebevorrichtungen 82 umfasst. An der Unterseite ist die Schiebetür 1 mittels einer unteren Türlagervorrichtung 7 gehalten, welche die nach unten geöffnete Führungsschiene 71 und Führungselement 72 umfasst, von denen eines exemplarisch gezeigt ist.

Der Antrieb des Montagekörpers 11 erfolgt manuell oder vorzugsweise mittels wenigstens einer Antriebsvorrichtung 3, die in Fig. 5 schematisch gezeigt ist. Die Antriebsvorrichtung 3 kann ein Elektromotor sein, der über ein Antriebselement 31, beispielsweise einen Zahnriemen mit der Schiebetür 1 oder den Verschiebevorrichtungen 82 verbunden ist. Der Antriebsmotor kann in die Verschiebevorrichtungen 82 integriert werden, wobei beispielsweise ein mit einer Motorwelle verbundenes Zahnrad in einen Zahnriemen oder einer Verzahnung eingreift, die parallel zur Laufschiene 81 verläuft. Die Antriebsvorrichtung 3 kann auch ein Linearmotor sein, der vorzugsweise die Verschiebevorrichtungen 82 oder Teile davon umfasst. Die Antriebsvorrichtung 3 kann ferner eine sogenannte Einzugsvorrichtung sein, die eine Zugfeder oder eine Magnetvorrichtung umfasst, mittels der die Schiebetür 1 in die Verschlussposition gezogen wird. Beim Öffnen der Schiebetür 1 wird die Zugfeder wieder geladen und die Schiebetür 1 von der Einzugsvorrichtung entkoppelt. Eine Einzugsvorrichtung mit einer Zugfeder ist beispielsweise aus der EP2217782 oder der DE202021004263U1 bekannt. Eine Einzugsvorrichtung mit einer Magnetvorrichtung ist beispielsweise aus der CH717364 bekannt.

Fig. 6 zeigt den oberen Teil der Schiebetür 1 von Fig. 5 mit dem oberen Türhebelwerk 4T, mittels dessen die Türelemente 12A, 12B nach aussen geführt wurden, und mit zwei ersten Supportvorrichtungen 6T, die oben an den Türstirnseiten 121 der beiden Türelemente 12A, 12B angeordnet sind und mit einer zweiten Supportvorrichtung 5T, die oben an der Türstirnseite 121 des zweiten Türelements 12 angeordnet ist.

Die ersten Supportvorrichtungen 6, 6T umfassen ein Vorrichtungsgehäuse 60, in dem ein Lagerblock 61, der das Supportelement 62 beispielsweise mittels einer Lagerwelle hält, verschiebbar gehalten und vorzugsweise mittels einer Justierschraube 65 wahlweise verschiebbar ist. Durch Betätigung der Justierschraube 65 können die Supportelemente 62 aller ersten Supportvorrichtungen 6, 6B, 6T in einer Ebene ausgerichtet werden.

Die zweite Supportvorrichtung 5, 5T umfasst ein Lagergehäuse 50, in das eine Supportlagerwelle 51 eingesetzt ist, mittels der der Supporthebel 52 drehbar gelagert ist. Frontseitig ragt das erste Supporthebelendstück 521, das dem Abschlusselement 91 zugewandt ist, aus dem Lagergehäuse 50 hervor. Seitlich ragt das zweite Supporthebelendstück 522, das dem ersten Türelement 12A zugewandt ist, aus dem Lagergehäuse 50 hervor.

Die Zentrallagervorrichtung 41 des Türhebelwerks 4T ist mittels des gabelförmigen Montageteils 410 mit einem angrenzenden Teil des Montagekörpers 11 verbunden.

Die Montageschiene 824 der Verschiebevorrichtung 82 ist mit Schienenflanschen 8240 mit der Oberseite des Montagekörpers 11 verbunden. In der Montageschiene 824 ist der Montageschlitten 823 gehalten, der durch das Verbindungsteil 822 mit dem Laufwerkskörper 820 der Verschiebevorrichtung oder des Laufwerks 82 verbunden ist.

Damit die Türelemente 12A, 12B nahe gegen den Montagekörper 11 geführt werden können, sind Türausnehmungen 120T den Türelementen 12A, 12B vorgesehen, in die Teile der Verschiebevorrichtung 82, die den Montagekörper beidseitige überragen, eingeführt werden können.

Fig. 7 zeigt den Teil der Schiebetür 1 von Fig. 6 von der Rückseite. Das Türhebelwerk 4T hält auf jeder Seite einen Türhebel 43, der mit einem ersten Türhebelendstück 431 von der Zentrallagervorrichtung 41 und mit einem zweiten Türhebelendstück 432 von einer zugewandten Türelementlagervorrichtung 42 drehbar gehalten ist. Die Türelementlagervorrichtungen 42 umfassen je einen Lagertopf 420, der im zugehörigen Türelement 12A, 12B eingesenkt und vorzugsweise festgeschraubt, verrastet oder magnetisch gehalten ist.

Es sind auch Türelementlagervorrichtungen einsetzbar, die nicht in das zugehörige Türelement eingesenkt sind.

In einer einfachen Ausgestaltung ist das zweite Türhebelendstück 432 in der zugeordneten Türelementlagervorrichtung 42 drehbar, aber nicht verschiebbar gehalten. In diesem Fall kann ein Türhebel 43 eines der Türelemente 12A oder 12B, das bereits die Verschlussstellung erreicht hat, die weitere Bewegung des Montagekörpers 11 entlang der Laufachse x und somit auch den Schliessvorgang des anderen Türelements 12B oder 12A behindern.

In bevorzugten Ausgestaltungen ist daher vorgesehen, dass die zweiten Türhebelendstücke 432 in den Türelementlagervorrichtungen 42 elastisch gelagert sind und weiter bewegt werden können, auch wenn das betreffende Türelement 12A oder 12B seine Verschlussposition bereits erreicht hat.

In der Ausgestaltung von Fig. 7 weisen die Türelementlagervorrichtungen 42 einen Adapter 421 auf, der mit dem zugeordneten zweiten Türhebelendstück 432 verbunden ist, der mittels einer Adapterwelle 4211, die in den Lagertopf 420 eingesetzt ist, in einem bestimmten Bereich drehbar gehalten ist, und der ein elastisches Andruckelement 4215 umfasst, welches am Lagertopf 420 anliegt und das zweite Türhebelendstück 432 spielfrei hält.

Fig. 8 zeigt das von der Schiebetür 1 von Fig. 7 gelöste Türhebelwerk 4T mit einem separat gezeigten Lagertopf 420, der von der linken Türelementlagervorrichtung 42 gelöst wurde, um den Adapter 421 freizulegen. Der Adapter 421 weist einen Adapterkörper 4210 mit einem ersten Adapterkanal 42101 auf, in die die Adapterwelle 4211 eingesetzt ist, die in ersten Topföffnungen 4201 des Lagertopfs 420 gehalten ist. Der Adapter 421 ist um einen Winkel drehbar, der durch die Breite eines zweiten Adapterkanals 42102 bestimmt ist, in den eine Haltewelle 4219 eingesetzt ist, die in zweiten Topföffnungen 4202 des Lagertopfs 420 gehalten ist. Der Adapter 421 kann daher gedreht werden, bis die Haltewelle 4219 an die eine oder andere Seite des zweiten Adapterkanals 42102 anstösst. Damit die Bewegung des Adapters 421 innerhalb des Lagertopfs 420 reibungslos erfolgen kann, sind vom Adapterkörper 4210 unten und oben je eine Lagerrolle 4212 gehalten, die an den Innenseiten des Lagertopfs 420 abrollen können. Zum spielfreien Halten des Adapters 421 und zur Vermeidung von Schlaggeräuschen, ist im Adapterkörper 4210 das elastische oder elastisch oder federelastisch gehaltene Andruckelement 4215 vorgesehen, das an eine Rückwand 4203 des Lagertopfs 420 anstossen kann.

Weiterhin umfasst der Adapterkörper 4210 einen dritten Adapterkanal 42103, in den die Türelementwelle 4321 eingesetzt ist. In die Zentrallagervorrichtung 41 ist eine Zentralwelle 4311 eingesetzt, mittels der die ersten Türhebelendstücke 431 drehbar gehalten sind.

Vorzugsweise werden Türhebelfedern 491, 492 in das Türhebelwerk 4T eingesetzt, um Drehmomente derart auf die Türhebel 43 auszuüben, dass diese automatisch gegen die Montagewand 11 gedreht werden, wenn die Montagewand 11 zurückgefahren wird und die Türhebel 43 dadurch freigegeben werden. Gezeigt sind zwei Torsionsfedern 491, 492. Es sind jedoch auch andere elastische Elemente oder Federn einsetzbar.

Fig. 9a zeigt eine der Türelementlagervorrichtungen 42 von Fig. 8 mit einem teilweise aufgeschnittenen Lagertopf 420.

Fig. 9b zeigt die Türelementlagervorrichtung 42 von Fig. 9a von der Rückseite.

Fig. 9c zeigt den aus der Türelementlagervorrichtung von Fig. 9b entnommenen Adapter 421. Gezeigt ist ferner eine Andruckfeder, mittels der das Andruckelement 4215 nach aussen gestossen wird. Das Andruckelement 4215 kann hingegen auch selbst elastisch ausgebildet sein.

Fig. 10a zeigt das aus der Schiebetürvorrichtung 100 von Fig. 2a entnommene Türhebelwerk 4T mit nach innen gedrehten Türhebeln 43. die Lagertöpfe 420 sind entlang der in Fig. 9a eingezeichneten Linie geschnitten.

Fig. 10b zeigt das aus der Schiebetürvorrichtung 100 von Fig. 2b entnommene Türhebelwerk 4T mit teilweise nach aussen gedrehten Türhebeln 43.

Fig. 10c zeigt das aus der Schiebetürvorrichtung 100 von Fig. 2c entnommene Türhebelwerk 4T mit vollständig nach aussen gedrehten Türhebeln 43. Die obere Türelementlagervorrichtung 42 ist entlang der in Fig. 9a eingezeichneten Linie geschnitten. Der Schnitt verläuft durch den Adapter 421 hindurch und zeigt das Andruckelement 4215, das an der Rückwand 4203 des Lagertopfs 420 anliegt.

Fig. 11a zeigt einen Teil des ersten Türelements 12A mit einem in einer Griffschale 169 angeordneten Türgriff 16, der durch eine Zugstange 161, die durch eine Durchgangsöffnung 1690 in der Griffschale 169 hindurchgeführt ist, mit dem Montagekörper 11 verbunden ist. Durch Ziehen des Türgriffs 16 kann der Montagekörper 11 zurückgezogen werden, wodurch die Türelemente 12A, 12B aus der Verschlussposition in die Ruheposition anliegend am Montagekörper 11 zurückgeführt werden und die Schiebetür 1 in das Türfach 90 zurück verschoben werden kann.

Fig. 11b zeigt das erste Türelement 12A und den Montagekörper 11 von Fig. 11a von der Rückseite mit der Zugstange 161, die mittels einer Grifflagerwelle 1681 mit einer am Montagekörper 11 montierten Grifflagervorrichtung 168 verbunden ist. Vorzugsweise ist eine Rückstellfeder 1682, beispielsweise eine Torsionsfeder, vorgesehen, mittels der der Türgriff 16 in der Griffschale 169 gehalten ist.

Fig. 12a zeigt die Schiebetürvorrichtung 100 in einer bevorzugten Ausgestaltung mit einer dritten Supportvorrichtung 2, die ein Spreizhebelwerk 24 umfasst. Das Spreizhebelwerk 24 ist durch ein erstes Spreizhebellager 291 mit dem ersten Türelement 12A und ein zweites Spreizhebellager 292 mit dem zweiten Türelement 12B verbunden. Weiterhin ist ein Kraftübertragungselement 22 vorgesehen, das mit dem Spreizhebelwerk 24 verbunden und dem Abschlusselements 91 zugewandt ist. Bei einer Krafteinwirkung vom Abschlusselement 91 über das Kraftübertragungselement 22 auf das Spreizhebelwerk 24 werden die Spreizhebellager 291, 292 und damit die Türelemente 12A, 12B auseinanderführt. Die dritte Supportvorrichtung 2 ersetzt normalerweise die zweite Supportvorrichtung 5 und kann grundsätzlich auch die erste Supportvorrichtung 6 ersetzen, da die Türelemente 12A, 12B in die Verschlussstellung überführt werden können, ohne dass sie das Abschlusselement 91 berühren. Auf eine zweite Supportvorrichtung 5 kann verzichtet werden. Erste Supportvorrichtungen 6, von denen eine schematisch gezeigt ist, sind optional vorgesehen, falls die Türelemente 12A, 12B vollständig gegen das Abschlusselement 91 geführt werden.

Vorzugsweise ist eine weitere dritte Supportvorrichtung 2 beispielsweise an der Unterseite der Schiebetür 1 vorgesehen. Die Kraftübertragungselemente 22 der dritten Supportvorrichtungen 2 können dabei durch ein Verbindungsstück 220 miteinander verbunden werden, das zugleich als Blende 19 dienen kann.

Da die Türelemente 12A, 12B in dieser vorzugsweisen Ausgestaltung der Schiebetür 1 mittels des Spreizhebelwerks 24 auseinandergefahren werden, können die Türhebel 43 nach vorn oder nach hinten ausgerichtet sein.

Fig. 12b zeigt die dritte Supportvorrichtung 2, die aus der Schiebetürvorrichtung von Fig. 12a entnommen wurde. Das Spreizhebelwerk 24 umfasst zwei Paare mit je zwei Spreizhebeln 241, 242, die durch Spreizhebelwellen 245, 246 miteinander verbunden sind. Die Spreizhebel 241, 242 jedes Paares sind durch Spreizhebelwellen 247 miteinander verbunden, die in den Spreizhebellagern 291, 292 gehalten sind. Die Spreizhebellager 291, 292 umfassen einen topfförmigen Körper, die wie die Lagerköpfe 420 in die Türelemente 12A, 12B eingesetzt werden können. Anstelle des gezeigten Spreizhebelwerks 24 sind auch andere Spreizvorrichtungen einsetzbar, die es erlauben, bei einer Krafteinwirkung die Türelemente 12A, 12B auseinander zu drücken.

In den beschriebenen Ausgestaltungen umfasst ein Türhebelwerk 4T, 4B jeweils zwei Türhebel 43 die beide vorteilhaft von nur einer Zentralwelle 4311 gehalten sind. Es ist hingegen auch möglich, Hebelwerke 4T, 4B einzusetzen, je die nur einen Türhebel 43 halten, oder die mehrere Zentralwellen 4311 aufweisen, mittels denen je einen Türhebel 43 drehbar gehalten ist.

### Bezugszeichenliste:

- 1: Schiebetür
- 100: Schiebetürvorrichtung
- 11: Montagekörper
- 110: Montageöffnung
- 12A: erstes Türelement
- 12B: zweites Türelement
- 120B: untere Türausnehmung
- 120T: obere Türausnehmung
- 121: erste Türstirnseite
- 122: zweite Türstirnseite
- 1210: Profilausnehmung
- 150: Haltevorrichtung
- 151: erster Haltemagnet
- 152: zweiter Haltemagnet
- 16: Türgriff
- 161: Zugelement, vorzugsweise Zugstange
- 168: Grifflagerteil
- 1681: Grifflagerwelle
- 1682: Rückstellfeder
- 169: Griffschale
- 1690: Durchgangsöffnung
- 19: Blende
- 2: dritte Supportvorrichtung
- 22: Kraftübertragungselement
- 24: Spreizhebelwerk
- 241, 242: Hebelpaars mit Spreizhebeln
- 245, 246, 247: Spreizhebelwellen
- 291: erstes Spreizhebellager
- 292: zweites Spreizhebellager
- 3: Antriebsvorrichtung vorzugsweise mit Steuerung
- 31: Antriebselement
- 4B: unteres Türhebelwerk
- 4T: oberes Türhebelwerk
- 41: Zentrallagervorrichtung
- 410: Montageteil
- 42: Türelementlagervorrichtung
- 420: Lagertopf
- 4201: erste Topföffnung für die Adapterwelle 4211
- 4202: zweite Profilöffnung für die Türelementwelle 4321
- 4203: Rückwand
- 421: Adapter
- 4210: Adapterkörper
- 42101: erster Adapterkanal für die Adapterwelle 4211
- 42102: zweiter Adapterkanal für die Haltewelle 4219
- 42103: dritter Adapterkanal für die Türelementwelle 4321
- 4211: Adapterwelle
- 4212: Lagerrollen
- 42121: Lagerwelle für die Lagerrolle 4212
- 4215: Andruckelement
- 42151: Andruckfeder
- 4219: Haltewelle
- 43: Türhebel
- 431: erstes Türhebelendstück
- 4311: Zentralwelle
- 432: zweites Türhebelendstück
- 4321: Türelementwelle
- 491, 492: Türhebelfedern
- 5, 5B, 5T: zweite Supportvorrichtung
- 50: Lagergehäuse
- 51: Supportlagerwelle
- 52: Supporthebel
- 521: erstes Supporthebelendstück
- 522: zweites Supporthebelendstück
- 6, 6B, 6T: erste Supportvorrichtung
- 60: Vorrichtungsgehäuse
- 61: Lagerblock mit Einstellvorrichtung
- 62: Supportelement, Supportrolle
- 65: Justierschraube
- 7: untere Türlagervorrichtung
- 71: Führungsschiene (stationär oder mobil)
- 72: Führungselement (mobil oder stationär)
- 711: Montageschrauben
- 8: obere Türlagervorrichtung
- 81: Laufschiene (stationär oder mobil)
- 82: Verschiebevorrichtung (mobil oder stationär)
- 820: Vorrichtungskörper
- 821: Laufrollen
- 822: Verbindungsteil, Verbindungsstange
- 823: Montageschlitten
- 824: Montageschiene
- 8240: Schienenflansche
- 9: Rahmenstruktur
- 90: Türdurchgang
- 901: Zugangsquerschnitt, Eingangsquerschnitt des Türdurchgangs
- 902: Zugangsquerschnitt, Ausgangsquerschnitt des Türdurchgangs
- 91: Abschlusselement
- 910: Frontfläche
- 911: Abschlussprofil
- 92: Türfachwände
- 921: Wandstirnseite der Türfachwand 92
- 922: nach aussen gerichtete Frontfläche der Türfachwand 92
- 93: Deckenstück
- 94: Bodenstück
- 95: Rückwand des Türfachs
- 99: Türfach
- x: Verschieberichtung
- y: Schliessrichtung

## Patentansprüche

1. Schiebetürvorrichtung (100) zum Abschliessen eines Türdurchgangs (90), der wenigstens einen Zugangsquerschnitt (901; 902) aufweist, mit einer Schiebetür (1),
- die mittels wenigstens einer Türlagervorrichtung (8) entlang einer Laufachse (x) verschiebbar gelagert ist,
- die entlang der Laufachse (x) in eine Schliessrichtung, die einer Öffnungsrichtung entgegengesetzt ist, bis zu einem Abschlusselement (91) verschiebbar ist, welches den Türdurchgang (90) und den wenigstens einen Zugangsquerschnitt (901; 902) einseitig begrenzt, und
- die einen Montagekörper (11) umfasst, der mit der Türlagervorrichtung (8) verbunden ist und der auf einer ersten Seite ein erstes Türelement (12A) oder auf einer ersten Seite ein erstes Türelement (12A) und auf einer zweiten Seite ein zweites Türelement (12B) gelenkig hält, von denen jedes aus einer Ruheposition nahe dem Montagekörper (11) nach aussen in eine Verschlussposition führbar ist, um den zugewandten Zugangsquerschnitt (901; 902) abzuschliessen,
**dadurch gekennzeichnet,**
**dass** der Montagekörper (11) mit wenigstens zwei Türhebelwerken (4T; 4B) ausgerüstet ist, die je eine Zentrallagervorrichtung (41) und für jedes der Türelemente (12A, 12B) je einen Türhebel (43) und eine Türelementlagervorrichtung (42) aufweisen,
**dass** ein erstes Türhebelendstück (431) der Türhebel (43) in der zugehörigen Zentrallagervorrichtung (41) von einer Zentralwelle (4311) drehbar gehalten ist und dass ein zweites Türhebelendstück (432) der Türhebel (43) in der zugehörigen Türelementlagervorrichtung (42), die mit dem zugehörigen ersten oder zweiten Türelement (12A; 12B) verbunden ist, von einer Türelementwelle (432) drehbar gehalten ist,
**dass** die Türhebel (43) der wenigstens zwei Türhebelwerke (4T; 4B) mit dem zugehörigen ersten oder ersten und zweiten Türelement (12A; 12B) in eine Drehrichtung gegen den Montagekörper (11) in die Ruheposition und aus der Ruheposition in eine entgegengesetzte Drehrichtung in die Verschlussposition drehbar sind, und
**dass** die Schiebetür (1) auf einer dem Abschlusselement (91) zugewandten ersten Türstirnseite (121) mit wenigstens einer Supportvorrichtung (2; 5; 6) verbunden ist, welche dem Zusammenwirken mit dem Abschlusselement (91) und der Übertragung einer Rückstosskraft vom Abschlusselement (91) auf das das erste Türelement (12A) oder auf das erste und das zweite Türelement (12A; 12B) dient.

2. Schiebetürvorrichtung (1) nach Anspruch 1, **dadurch gekennzeichnet, dass** das erste Türelement (12A) oder das erste und das zweite Türelement (12A, 12B) aus der Ruheposition senkrecht zur Laufachse (x) in die Verschlussposition ausfahrbar sind.

3. Schiebetürvorrichtung (1) nach Anspruch 1 oder 2, **dadurch gekennzeichnet, dass** die Türelementwelle (432) in der zugehörigen Türelementlagervorrichtung (42) elastisch verschiebbar gehalten ist, oder dass die Türelementwelle (432) in der zugehörigen Türelementlagervorrichtung (42) von einem Adapter (421) elastisch verschiebbar gehalten ist, der in der Türelementlagervorrichtung (42) von einer Adapterwelle (4211) drehbar gehalten ist und der ein elastisches oder elastisch gelagertes Andruckelement (4215) aufweist, welches an einem Vorrichtungsteil (420) der Türelementlagervorrichtung (42) oder am zugehörigen Türelement (12A, 12B) anliegt.

4. Schiebetürvorrichtung (1) nach Anspruch 1, 2 oder 3, **dadurch gekennzeichnet, dass** die Türhebel (43) je mit wenigstens einer Türhebelfeder (491, 492) verbunden sind, welche eine Kraft ausübt, um den zugehörigen Türhebel (43) aus der Verschlussposition in die Ruheposition zurückzuführen.

5. Schiebetürvorrichtung (1) nach einem der Ansprüche 1 - 4, **dadurch gekennzeichnet, dass** das erste oder das zweite Türelement (12A, 12B) oder das erste und das zweite Türelement (12A, 12B) je mit wenigstens einer ersten Supportvorrichtung (6; 6B, 6T) verbunden, die wenigstens ein Supportelement (62) aufweist, welches dem Abschlusselement (91) zugewandt ist und bei Erreichen des Abschlusselements (91) eine Kraft vom Abschlusselement (91) auf das zugeordnete erste oder zweite Türelement (12A, 12B) überträgt und das beim dadurch bewirkten Ausschwenken des zugeordneten ersten oder zweiten Türelements (12A, 12B) entlang dem Abschlusselement (91) führbar ist und der frontseitigen Lagerung des zugeordneten ersten oder zweiten Türelements (12A, 12B) dient.

6. Schiebetürvorrichtung (1) nach Anspruch 5, **dadurch gekennzeichnet, dass** das wenigstens eine Supportelement (62) eine Rolle ist, die zum Abrollen auf einer Frontfläche (910) des Abschlusselements (91) vorgesehen ist, oder ein Gleitelement ist, das zum Gleiten entlang der Frontfläche (910) des Abschlusselements (91) vorgesehen ist, oder ein Magnetelement ist, das von der Frontfläche (910) des Abschlusselements (91), die wenigstens einen gegensinnig gepolten Gegenmagneten umfasst oder hält, bei der Verschiebung entlang der Frontfläche (910) des Abschlusselements (91) auf Distanz gehalten wird.

7. Schiebetürvorrichtung (1) nach Anspruch 5 oder 6, **dadurch gekennzeichnet, dass** die wenigstens eine erste Supportvorrichtung (6; 6B, 6T) eine Einstellvorrichtung (61) umfasst, mittels der das wenigstens eine Supportelement (62) parallel zur Laufachse (x) verschiebbar ist.

8. Schiebetürvorrichtung (1) nach einem der Ansprüche 1 - 7, **dadurch gekennzeichnet, dass** wenigstens eine zweite Supportvorrichtung (5; 5B, 5T) vorgesehen ist, die einen Supporthebel (52) umfasst, der vom Montagekörper (11) oder vom ersten oder zweiten Türelement (12A; 12B) mittels einer Supportlagerwelle (51) drehbar gehalten ist und der mit einem ersten Supporthebelendstück (521) dem Abschlusselement (91) und mit einem zweiten Supporthebelendstück (522) dem benachbarten zweiten oder ersten Türelement (12B; 12A) oder dem Montagekörper (11) zugewandt ist.

9. Schiebetürvorrichtung (1) nach einem der Ansprüche 1 - 8, **dadurch gekennzeichnet, dass** wenigstens eine dritte Supportvorrichtung (2) vorgesehen ist, die ein Spreizhebelwerk (24), das durch ein erstes Spreizhebellager (291) mit dem ersten Türelement (12A) und durch ein zweites Spreizhebellager (292) mit dem zweiten Türelement (12B) verbunden ist, sowie ein Kraftübertragungselement (22) umfasst, das mit dem Spreizhebelwerk (24) verbunden und dem Abschlusselement (91) zugewandt ist, wobei das Spreizhebelwerk (24) die Spreizhebellager (291, 292) auseinanderführt, sobald eine Krafteinwirkung vom Abschlusselement (91) über das Kraftübertragungselement (22) auf das Spreizhebelwerk (24) erfolgt.

10. Schiebetürvorrichtung (1) nach einem der Ansprüche 1 - 9, **dadurch gekennzeichnet, dass** das erste oder das zweite Türelement (12A, 12B) durch eine Haltevorrichtung (150) mit dem Montagekörper (11) verbindbar ist, oder dass das erste und das zweite Türelement (12A, 12B) durch eine Haltevorrichtung (150) miteinander oder mit dem Montagekörper (11) verbindbar sind, wobei die Haltevorrichtung (150) vorzugsweise zusammenwirkende Haltemagneten (151, 152) oder eine Rastvorrichtung umfasst.

11. Schiebetürvorrichtung (1) nach einem der Ansprüche 1 - 10, **dadurch gekennzeichnet, dass** das wenigstens eine Türelement (12A; 12B) oder eines der Türelemente (12A, 12B) an der Türstirnseite (121) mit einer parallel zur Frontfläche (910) des Abschlusselements (91) ausgerichteten Blende (19) versehen ist, durch die der Raum zwischen dem wenigstens einen Türelement (12A; 12B) und dem Montagekörper (11) oder der Raum zwischen den beiden Türelementen (12A, 12B) abschliessbar ist.

12. Schiebetürvorrichtung (1) nach einem der Ansprüche 1 - 11, **dadurch gekennzeichnet, dass** wenigstens eine elektrische oder mechanische Antriebsvorrichtung (3) vorgesehen ist,
a) die in eine der Verschiebevorrichtungen (82) integriert ist; oder
b) die als Linearmotor realisiert ist und die Verschiebevorrichtungen (82) oder den Montagekörper (11) direkt antreibt; oder
c) die als Elektromotor realisiert ist, die die Verschiebevorrichtungen (82) oder den Montagekörper (11) mittels eines Antriebselements antreibt; oder
c) die als mechanische Einzugsvorrichtung realisiert mit der Schiebetür (1) oder dem Montagekörper (11) verbunden oder verbindbar ist; oder
d) die als magnetische Einzugsvorrichtung realisiert mit der Schiebetür (1) oder dem Montagekörper (11) verbunden oder verbindbar ist.

13. Schiebetürvorrichtung (1) nach einem der Ansprüche 1 - 12, **dadurch gekennzeichnet, dass** ein Türfach (99) vorgesehen ist
a) das einseitig durch eine Türfachwand (92) begrenzt ist, die parallel zur Laufachse (x) ausgerichtet und mit einer Wandstirnseite (921) dem Abschlusselement (91) zugewandt ist und dazwischen einen der Zugangsquerschnitte (901; 902) begrenzt, oder
b) das beidseitig durch je eine Türfachwand (92) begrenzt ist, die parallel zur Laufachse (x) ausgerichtet und mit einer Wandstirnseite (921) dem Abschlusselement (91) zugewandt sind und dazwischen je einen der Zugangsquerschnitte (901; 902) begrenzen.

14. Schiebetürvorrichtung (1) nach Anspruch 13, **dadurch gekennzeichnet, dass** das erste Türelement (12A) oder das erste und das zweite Türelement (12A; 12B) eine dem Abschlusselement (91) zugewandte erste Türstirnseite (121) und eine der zugeordneten Türfachwand (92) gewandte zweite Türstirnseite (122) aufweisen, und dass in der Verschlussposition des ersten Türelements (12A) (12A) oder des ersten und zweiten Türelements (12A; 12B) die erste Türstirnseite (121) ein mit dem Abschlusselement (91) verbundenes Abschlussprofil (911) teilweise überlappt und dass die zweite Türstirnseite (122) einen Teil der zugewandten Wandstirnseite (921) überlappt.

15. Schiebetürvorrichtung (1) nach Anspruch 13 oder 14, **dadurch gekennzeichnet, dass** an der zweiten Türstirnseite (122) wenigstens eine erste Supportvorrichtung (6, 6T, 6B) mit einem Supportelement (62) angeordnet ist, welches in der Verschlussposition des zugehörigen Türelements (12A, 12B) an der zugeordneten Wandstirnseite (921) anliegt.

16. Schiebetürvorrichtung (1) nach einem der Ansprüche 1 - 15, **dadurch gekennzeichnet, dass** wenigstens eines der Türelemente (12A, 12B) einen Türgriff (16) aufweist, der durch ein Zugelement (161) mit dem Montagekörper (11) verbunden ist.

17. Schiebetür (1) für eine Schiebetürvorrichtung (1) nach einem der Ansprüche 1 - 16.
